# FASCICULE DE BREVET EUROPEEN

(11) **EP 0 135 426 B1**
(45) Date de publication et mention de la délivrance du brevet: **18.05.1988**
(21) Numéro de dépôt: 84401630.3
(22) Date de dépôt: 03.08.1984
(51) Int. Cl.: H01J 29/45, G01N 25/16

(54) **Tube de prise de vues à cible pyroélectrique**
Pyroelektrische Aufnahmeröhre
Pyroelectric pick-up tube

(30) Priorité: 05.08.1983 FR 8312992
(43) Date de publication de la demande: 27.03.1985
(73) Titulaire: THOMSON-CSF, 75008 Paris (FR)
(72) Inventeur: Fraleux, Jean, F-75379 Paris Cedex 08 (FR); Hennion, Christine, F-75379 Paris Cedex 08 (FR); Mora, Marie Henriette, F-75379 Paris Cedex 08 (FR); Ploix, Jean-Luc, F-75379 Paris Cedex 08 (FR)
(74) Mandataire: Ruellan-Lemonnier, Brigitte

(56) Documents cités:
- FR-A- 2 137 164
- FR-A- 2 227 627
- US-A- 4 246 510

## Description

La présente invention concerne un tube de prise de vues à cible pyroélectrique. Elle concerne également un procédé permettant de déterminer les axes de moindre dilatation de la cible.

Les tubes de prise de vues à cible pyroélectrique sont bien connus de l'art antérieur. Ils sont utilisés pour la prise de vues en télévision thermique, et en particulier dans le domaine de l'infra-rouge.

La présente invention concerne plus particulièrement les cibles pyroélectriques.

La figure 1 est une vue en coupe montrant une cible pyroélectrique 1, et un montage qui est utilisé selon l'art antérieur pour supporter cette cible, pour la polariser et la lire.

La cible pyroélectrique 1 est fixée sur une lame mince 2 qui est telle-même tendue sur un anneau épais 3.

Ce type de support permet de soustraire le mieux possible la cible, qui est très fragile, aux vibrations auxquelles elle peut être soumise dans le tube dans lequel elle est montée.

On dépose sur l'une des faces de la cible pyroélectrique une électrode 4, transparente au rayonnement à détecter.

Cette électrode 4 est déposée sur la face de la cible qui ne reçoit pas le faisceau d'électrons, symbolisé par une flèche droite sur la figure, et qui sert à lire les charges créés sur la cible par la variation de température.

On dépose de même une électrode 5 sur la face de la lame mince 2 qui ne reçoit pas le rayonnement à détecter. Ce rayonnement est symbolisé par une flèche ondulée sur la figure 1.

On assemble d'une part la cible 1 recouverte de l'électrode 4 et d'autre part, l'anneau 3, et la lame mince 2, recouverte de l'électrode 5, par une couche de colle 6.

Le signal de lecture de la cible est recueilli sur l'électrode 5, qui assure aussi la polarisation de la cible.

Il n'ya pas de liaison entre les deux électrodes 4 et 5 mais seulement un couplage capacitif.

Le problème qui se pose est que la capacité qui est vue par le faisceau d'électrons qui sert à lire la cible 1 est constituée par la résultante de la capacité de la cible et de la couche de colle 6 montées en série. Le signal électrique lu par le faisceau est multiplié par le rapport de ces capacités C_{co}ue/Cci_{b}te et la sensibilité de la cible est diminuée.

Pour éviter cette diminution de sensibilité, on a pensé à relier directement les deux électrodes 4 et 5. Ainsi, la capacité due à la couche de colle 6 est supprimée. De plus, on peut alors se permettre d'utiliser une électrode 5 de forme annulaire ce qui augmente encore la sensibilité car le rayonnement à détecter n'a pas à traverser l'électrode 5 qui n'est pas parfaitement transparente.

La Demanderesse a montré que cette solution n'était pas satisfaisante our les raisons suivantes. Le contact électrique réalisé entre les deux électrodes 4 et 5 produit une perturbation mécanique qui provoque le plus souvent la rupture de la cible pyroélectrique lors des variations des température. En effet, la lame mince 2 est réalisée dans un matériau élastique tel q'un film en mylar, marque déposée; de même on choisit pour la couche 6 une colle ayant des propriétés élastiques, pour permettre la dilatation de la cible pyroélectrique 1. L'introduction dans cet assemblage d'un contact électrique, dur du point de vue mécanique, a tendance à provoquer la rupture.

La présente invention permet de résoudre de façon simple et efficace le problème qui se pose lorsqu'on réalise une liaison directe entre les électrodes 4 et 5.

Selon la revendication 1, la présente invention concerne un tube de prise de vues, comportant une cible pyroélectrique, fixée sur une lame mince tendue sur un anneau épais, une électrode étant déposée sur la cible pyroélectrique, et une autre électrode de forme annulaire étant déposée sur la lame mince, une connexion reliant ces deux électrodes séparées par une couche de colle, le point de contact de cette connexion avec les électrodes étant situé vers la périphérie des électrodes, caractérisé en ce que le point de contact de cette connexion avec l'électrode déposée sur la cible est situé dans un secteur angulaire d'environ 30° admettant pour bissectrice l'un des axes de moindre dilatation de la cible.

L'invention permet d'obtenir un gain de 50% sur la sensibilité moyenne des tubes. On a ainsi obtenu avec une cible en sulfate de triglycocolle à 25°C une sensibilité de 8,5 uA/W. De plus, ce qui est très important on a un assemblage solide, qui ne casse pas.

D'autres objets, caractéristiques et résultats de l'invention ressortiront de la description suivante, donnée à titres d'exemple non limitatif et illustrée par les figures annexées qui représentent:
- la figure 1, une vue en coupe montrant une cible pyroélectrique et le montage utilisé selon l'art antérieur;
- les figures 2 et 4, deux vues en coupe montrant une cible pyroélectrique et le montage utilisé selon deux modes de réalisation de l'invention;
- la figure 3, une vue de dessus de la figure 2.

Sur les différentes figures, les mêmes repères désignent les mêmes éléments, mais, pour des raisons de clarté, les cotes et proportions de divers éléments ne sont pas respectées.

La figure 1 a été décrite dans l'introduction à la description.

Sur les figures 2 et 3, on a représenté une cible assemblée selon un mode de réalisation de l'invention, vue en coupe sur la figure 2 et vue de dessus sur la figure 3.

Selon l'invention, on cherche à positionner le point de contact avec l'électrode 4 déposée sur la cible de la connexion entre les deux électrodes 4 et 5, a proximité de l'un des axes de moindre dilatation de la cible.

Il faut savoir que la cible pyroélectrique est constituée d'une lame monocristalline en matériau isolant possédant une polarisation électrique spontanée qui dépend de sa température.

On utilise généralement du sulfate de triglycocolle, désigné par les lettres TGS. ou ses dérivés fluorés ou deutérés, tels que par exemple du fluorobéryllate de triglycocolle ou TGFB, ou le DTGS, ou le DTGFB.

La coupe de la lame pyroélectrique est généralement perpendiculaire à l'axe pyroélectrique. Elle peut aussi être oblique par rapport à cet axe.

Les corps utilisés pour réaliser la cible pyroélectrique sont très anisotropes et présentent deux axes perpendiculaires de forte dilatation, correspondant à des dilatations en sens contraire. Entre ces deux axes, il existe deux autres axes correspondant à une dilatation nulle.

Selon l'invention, on dispose le point de contact de la connexion entre les deux électrodes 4 et 5, avec l'électrode 4 déposée sur la cible, à proximité de l'un des axes de moindre dilatation.

Ainsi, il n'y aura pas de rupture de la cible pyroélectrique.

La figure 2 diffère de la figure 1 par le fait que l'électrode 5 est de forme annulaire et par la présence de la connexion 7 entre les deux électrodes 4 et 5.

Dans le mode de réalisation de la figure 2, la connexion 7 est réalisée par une inclusion dans la couche de colle 6 d'un matériau conducteur. Ce matériau peut être par exemple de la laque métallique, du graphite ou de la colle conductrice. L'introduction d'un produit dur dans la colle pourrait provoquer la rupture de la connexion si l'on ne prenait pas la précaution de positionner le point de contact 8 de la connexion 7 avec l'électrode 4 à proximité de l'un des axes de moindre dilatation de la cible.

Sur la figure 2, la connexion 7 est verticale.

Sur la figure 3, on a représenté partiellement la cible de la figure 2 et son assemblage, vu de dessus. Les deux cercles 10 et 11 correspondant au diamètre interne de l'électrode 5 et au diamètre interne de l'anneau 3.

On a représenté les deux axes A, et A₂ de forte dilatation de la cible qui sont perpendiculaires et les axes de moindre dilatation de la cible A₃ et A₄. Sur la figure 3, à titre d'exemple, le point de contact 8 est placé près de l'axe A₄.

En fait, on estime qu'il est satisfaisant de placer le point de contact 8, et généralement aussi toute la connexion 7, dans un intervalle de 30° environ centré sue l'un des axes de moindre dilatation de la cible.

Il faut placer le point de contact 8 le plus possible vers la périphérie des électrodes 4 et 5 pour qu'il ne perturbe pas la zone utile de la cible.

Les axes de moindre dilatation peuvent être déterminés en utilisant un rayonnement X, à partir de la détermination des axes cristallins.

Les axes de moindre dilatation peuvent être aussi déterminés en repérant les axes cristallins lors de la croissance de la cible pyroélectrique.

L'invention propose un procédé permettant de déterminer ces axes.

Dans la description suivante, le procédé selon l'invention va être décrit dans le cas d'une cible pyroélectrique constituée d'une lame mince de TGS coupée perpendiculairement à l'axe pyroélectrique.

Cette cible est placée sous une source chaude. On peut par exemple utiliser une lampe à incandescence. La cible se trouve portée par exemple vers 40 ou 50°C.

Sous l'action de la chaleur, la cible se bombe selon un axe, par exemple l'axe A, et devient par exemple concave. On a ainsi déterminé l'un des axes de forte dilatation.

Si l'on continue à chauffer, quelques minutes encore par exemple, la cible se bombe en sens inverse et selon un axe perpendiculaire au premier. Par exemple, elle devient convexe selon l'axe A₂.

Par des calculs bien connus de l'Homme du métier, on détermine l'angle 8 entre l'axe de forte dilatation positive et les deux axes de moindre dilatation A₃ et A₄. Cet angle dépend notamment du matériau utilisé pour la cible.

Sur la figure 3, l'axe A₂ est l'axe de forte dilatation positive et il y a un angle θ de 63° entre l'axe A₂ et les deux axes A₃ et A₄. Ces deux axes sont symétriques par rapport à l'axe A₃.

Pour déterminer lequel des axes de forte dilatation est l'axe de dilatation positive, on utilise les axes cristallins de la cible. Ces axes cristallins peuvent par exemple être indiqués par le fabricant des cibles.

La précision dans la détermination des axes A₃ et A₄ est suffisante pour l'utilisation recherchée.

Il suffit bien entendu de déterminer l'un des axes Ai et A₂ pour obtenir les axes A₃ et A₄.

La détermination des axes A₃ et A₄ peut être utilisée pour autre chose que pour positionner la connexion 7.

En résumé, le procédé permettant de déterminer les axes de moindre dilatation est le suivant:
- 1°) la cible est placée sous une source chaude;
 2°) on relève au moins l'un des axes perpendiculaires entre eux selon lesquels elle se déforme successivement et qui constituent ses axes de forte dilatation A₂, A₂;
- 3°) on calcule l'angle θ entre l'axe de forte dilatation positive A2,qui est déterminé à partir de ses axes cristallins, et chacun des axes de moindre dilatation A₃, A₄.

Sur la figure 4, on a représenté vu en coupe un autre mode de réalisation de l'invention.

Dans cde mode de réalisation, la connexion 7 est externe. On réalise un orifice 9 sur la cible pour relier la connexion 7 à l'électrode 4. L'électrode 5, on le voit sur les figures, est facilement accessible grâce à son grand diamètre. L'orifice 9 doit être réalisé sans abîmer l'électrode 4 car il faut reprendre le contact à cet endroit.

L'attaque peut se faire par dissolution locale du cristal de la cible, ou aussi par exemple, par attaque ionique ou attaque plasma, avec masquage.

La connexion 7 peut être comme dans le cas de la figure 2 réalisée par de la laque métallique ou de la pâte conductrice.

## Revendications

1. Tube de prise de vues, comportant une cible pyroélectrique (1), fixée sur une lame mince (2) tendue sur un anneau épais (3), une électrode (4) étant déposée sur la cible pyroélectrique (1), et une autre électrode de forme annulaire (5) étant déposée sur la lame mince, une connexion (7) reliant ces deux électrodes séparées par une couche de colle (6), le point de contact (8) de cette connexion (7) avec les électrodes (4, 5) étant situé vers la périphérie des électrodes, caractérisé en ce que le point de contact (8) de cette connexion (7) avec l'électrode (4) déposée sur la cible (1) est situé dans un secteur angulaire d'environ 30° admettant pour bissectrice l'un des axes de moindre dilatation (A₃, A₄) de la cible.

2. Tube selon la revendication 1, caractérisé en ce que la cible pyroélectrique (1) est en sulfate de triglycocolle ou en l'un de ses dérivés fluorés ou deutérés.

3. Tube selon l'une des revendications 1 ou 2, caractérisé en ce que connexion (7) comporte une inclusion dans la couche de colle (6) séparant les deux électrodes (4, 5) d'un matériau conducteur.

4. Tube selon l'une des revendications 1 à 3, caractérisé en ce que cette connexion (7) est externe à la couche de colle (6) séparant les deux électrodes (4, 5) et en ce que la liaison avec l'electrode (4) recouvrant la cible pyroélectrique (1) est réalisée à travers un orifice réalisé sur cette cible.

## Patentansprüche

1. Bildaufnahmeröhre mit einem pyroelektrischen Target (1), das auf einer dünnen Lamelle (2) befestigt ist, welche über einen dicken Ring (3) gespannt ist, wobei eine Elektrode (4) auf dem pyroelektrischen Target (1) aufgebracht ist und eine weitere, ringförmige Elektrode (5) auf der dünnen Lamelle aufgebracht ist, wobei ferner eine Verbindung (7) diese zwei durch eine Kleberschicht (6) getrennten Elektroden verbindet und wobei der Kontaktpunkt (8) dieser Verbindung (7) mit den Elektroden (4, 5) zum Umfang der Elektroden hin liegt, dadurch gekennzeichnet, daß der Kontaktpunkt (8) dieser Verbindung (7) mit der Elektrode (4), die auf dem Target (1) aufgebracht ist, in einem Winkelsektor von etwa 30° liegt, der als Winkelhalbierende eine der Achsen geringerer Ausdehnung (A₃, A₄) des Targets aufnimmt.

2. Röhre nach Anspruch 1, dadurch gekennzeichnet, daß das pyroelektrische Target (1) aus Triglycinsulfat oder einem seiner fluorierten oder deuterierten Derivate besteht.

3. Röhre nach Anspruch 1 oder 2, dadurch gekennzeichnet, daß diese Verbindung (7) einen Einschluß aus leitfähigem Material in der die zwei Elektroden (4, 5) trennenden Kleberschicht (6) umfaßt.

4. Röhre nach einem der Ansprüche 1 bis 3, dadurch gekennzeichnet, daß diese Verbindung (7) außerhalb der die beiden Elektroden (4, 5) trennenden Kleberschicht (6) liegt und daß die Verbindung mit der Elektrode (4), welche das pyroelektrische Target (1) bedeckt, über eine Öffnung bewerkstelligt ist, welche an diesem Target hergestellt ist.

## Claims

1. Picture taking tube comprising a pyroelectric target (1) fixed onto a thin lamella (2) stretched on a thick ring (3), an electrode (4) being deposited on the pyroelectric target-(1), and a further, annular electrode (5) being deposited on the thin lamella, a connection (7) connecting these two electrodes separated by a layer of adhesive (6), the contact point (8) of this connection (7) with the electrodes (4, 5) lying towards the periphery of the electrodes, characterized in that the contact point (8) of this connection (7) with the electrode (4) deposited on the target (1) is located within an angular sector of about 30°, admitting as a bisector one of the axes (A3, A4) of smaller expansion of the target.

2. Tube according to claim 1, characterized in that the pyroelectric target (1) is of triglycine sulfate or one of its fluorinated or deuterated derivatives.

3. Tube according to any of claims 1 and 2, characterized in that this connection (7) comprises an inclusion of conductive material within the adhesive layer (6) separating the two electrodes (4, 5).

4. Tube according to any of claims 1 to 3, characterized in thatthis connection (7) is external to the adhesive layer (6) separating the two electrodes (4, 5) and in that the connection with the electrode (4) covering the pyroelectric target (1) is provided through an orifice formed on this target.
